# EUROPÄISCHE PATENTSCHRIFT

(11) **EP 1 053 102 B1**
(45) Veröffentlichungstag und Bekanntmachung des Hinweises auf die Patenterteilung: **28.11.2001**
(21) Anmeldenummer: 99908753.9
(22) Anmeldetag: 29.01.1999
(51) Int. Cl.: B41F 13/004, B41F 33/00

(54) **VERFAHREN ZUR ERMITTLUNG EINER DREHWINKELLAGE EINES ORTSVERÄNDERBAREN ZYLINDERS EINER DRUCKMASCHINE**
METHOD FOR DETECTING A ROTATION ANGLE POSITION OF MOVEABLE CYLINDER OF A PRINTING MACHINE
PROCEDE POUR DETERMINER LA POSITION ANGULAIRE D'UN CYLINDRE MOBILE D'UNE MACHINE A IMPRIMER

(30) Priorität: 30.01.1998 DE 19803558
(43) Veröffentlichungstag der Anmeldung: 22.11.2000
(73) Patentinhaber: Koenig & Bauer Aktiengesellschaft, 97080 Würzburg (DE)
(72) Erfinder: STIEL, Jürgen, Alfred, D-97289 Thüngen (DE)
(86) Internationale Anmeldenummer: DE9900231
(87) Internationale Veröffentlichungsnummer: WO9938689

(56) Entgegenhaltungen:
- EP-A- 0 693 374
- DE-A- 19 614 818
- DE-A- 19 720 952

## Beschreibung

Die Erfindung betrifft ein Verfahren zur Ermittlung einer Drehwinkellage eines ortsveränderbaren Zylinder einer Druckmaschine gemäß dem Oberbegriff des Anspruches 1.

Durch die DE 196 14 818 A1 ist eine Vorrichtung für einen Winkellagegeber bekannt, bei der ein Stator des Winkellagegebers relativ zum Seitengestell winkelfest angeordnet ist.

Die DE 197 20 952 A1 beschreibt ein Verfahren zur Kompensation einer der Drehbewegung eines Zylinders überlagerten Drehbewegung infolge einer Exzenterbewegung. Die Kompensation wird mittels eines Regelkreises durchgeführt, dem der Ist-Drehwinkel des Zylinders bezüglich eines Exzenters sowie der Ist-Drehwinkel des Exzenters oder eine daraus abgeleitete Winkelfunktion zugeführt wird.

Der Erfindung liegt die Aufgabe zugrunde, ein Verfahren zur Ermittlung einer Drehwinkellage eines ortsveränderbaren Zylinders einer Druckmaschine zu schaffen.

Die Aufgabe wird erfindungsgemäß durch die Merkmale des Anspruches 1 gelöst.

In vorteilhafter Weise kann bei dem erfindungsgemäßen Antrieb für Zylinder einer Druckmaschine ein Drehwinkellagegeber beliebig angeordnet sein, d. h. eine Drehwinkellage des Drehwinkellagegebers muß nicht beim Bewegen des Zylinders gegenüber einem Seitengestell konstant sein.
Auch ist es möglich, beispielsweise Fehler infolge fertigungsbedingter Toleranzen auszuschalten.

Ein Ausführungsbeispiel der Erfindung ist in der Zeichnung dargestellt und wird im folgenden näher beschrieben.

Es zeigen:
- Fig. 1: eine schematische Darstellung eines Längsschnittes einer Lagerung eines Zylinders;
- Fig. 2: die schematische Darstellung der Seitenansicht nach Fig. 1;
- Fig. 3: die schematische Darstellung eines Blockschaltbildes einer Antriebssteuerung.

Fig. 1 zeigt im Längsschnitt ein rotierendes Bauteil einer Druckmaschine, z. B. einen Zylinder 1, der um seine Längsachse, im folgenden Zylinderdrehachse 2 genannt, drehangetrieben wird und um eine Schwenkachse 5 schwenkbar ist. Der Zylinder 1 ist an seinen beiden äußeren Zylinderzapfen, von denen in Fig. 1 nur einer dargestellt ist, in einer Exzenterbuchse 3 mittels eines Lagers 4 drehbar gelagert. Die Exzenterbuchse 3 ist in einem Maschinengestell 6 ihrerseits in einem Gleitlager drehbar gelagert. Mittels der Exzenterbuchse 3 wird der Zylinder 1 in an sich bekannter Weise um die Schwenkachse 5 verschwenkt. Die Schwenkachse 5 ist zugleich die Drehachse der Exzenterbuchse 3 in dem Maschinengestell 6. Der Abstand zwischen der Zylinderdrehachse 2 und der Schwenkachse 5 ist die Exzentrizität e.

Am äußersten Zapfenende des Zylinders 1 ist ein Drehwinkellagegeber 9 verdrehsicher gegenüber der Zylinderdrehachse 2 befestigt. Der Drehwinkellagegeber 9 wird durch einen Innenring 10 und eine damit starr verbundene, kreisringförmige Meßscheibe 13 gebildet. Die verdrehsichere Anbringung des Innenrings 10 auf dem Zapfen des Zylinders 1 wird durch einen Splint 11 angedeutet. Die Meßscheibe 13 weist eine bekannte Kreisteilung mit einer Vielzahl von in radialer Richtung verlaufenden Strichen auf. Den Innenring 10 umgibt ein darauf gleitdrehgelagerter Außenring 14, mit dem eine weitere kreisringförmige Scheibe 15 starr verbunden ist. Diese zweite Scheibe 15 ist mit einer Vielzahl von Photoelementen zur Abtastung der Strichteilung der Meßscheibe 13 versehen. Mittels der photoelektrischen Abtastung, die lediglich eine bevorzugte Ausführungsform der Abtastung darstellt, auf die die Erfindung jedoch nicht ausschließlich beschränkt ist, werden die relative Drehwinkellage der Meßscheibe 13 gegenüber der zweiten Scheibe 15, die somit als Referenz (Bezug) für die Drehwinkellage der ersten Meßscheibe 13 dient, erfaßt und daraus die Drehwinkellage des Zylinders 1 gegenüber dem als Referenzelement 14 dienenden Außenring 14 mit der zweiten Scheibe 15, im folgenden Referenzscheibe 15 genannt, bestimmt. Der Außenring 14 und die Referenzscheibe 15 bilden ein Referenzelement zum Winklagegeber 9.

Ein Haltearm 30 ist am Maschinengestell 6 um eine Schwenkachse 31 schwenkbar gelagert. An seinem von der Schwenkachse 31 abgewandten Ende weist der Haltearm 30 eine längliche Ausnehmung 32 auf, die im Ausführungsbeispiel als einfaches Langloch ausgebildet ist. Die Schwenkachse 31 des Haltearms 30 verläuft parallel zur Zylinderdrehachse 2. In der Ausnehmung 32 wird ein starres Führungsmittel 17, das mit dem Referenzelement 14 starr verbunden ist, bei einer Schwenkbewegung des Zylinders 1 zwangsgeführt. Durch die Zwangsführung wird das Referenzelement 14 im Druckbetrieb, insbesondere auch beim Schwenken der Zylinderdrehachse 2, in seiner Nullstellung gehalten.

In Fig. 2 ist die Anordnung nach Fig. 1 in einer Stirnansicht auf den Zylinder 1 dargestellt. Mittels eines Motors M oder eines Arbeitszylinders, der an der Exzenterbuchse 3 angreift, wird der Zylinder 1 um die Schwenkachse 5, die gleichzeitig die Schwenkachse des Zylinders 1 darstellt, um einen Winkel Alpha aus seiner Nullstellung, nämlich der Druckstellung, geschwenkt. Bei dieser Schwenkbewegung beschreibt die Zylinderdrehachse 2 einen Kreissegmentbogen s in die mit 2' angedeutete abgeschwenkte Stellung.

Im Ausführungsbeispiel nach den Fig. 1 und 2 ist das Referenzelement 14 starr mit dem Führungsmittel 17 verbunden, das in der Ausnehmung 32 des Haltearmes 30 seitlich eng beabstandet zwangsgeführt wird. Im Ausführungsbeispiel ist das Führungsmittel 17 als einfacher Vierkantbolzen ausgebildet, der in der Ausnehmung 32 gleitend rein translatorisch geführt wird; ein Verkippen wird dadurch verhindert. Die Drehwinkellage des Referenzelements ändert sich beim Schwenken des Zylinders 1 nicht um den Schwenkwinkel Alpha des Zylinders 1, sondern um den kleineren Schwenkwinkel Beta des Haltearmes 30.

Der Zylinder 1 ist also von einer ersten Betriebsstellung, z. B. "Druck AN" in eine zweite Betriebsstellung "Druck AB" schwenkbar. Ist der Zylinder 1 dabei beispielsweise relativ zu der Exzenterbuchse 3 nicht verdrehbar angeordnet, verdrehen sich Rotor 13 und Stator 15 des Drehwinkellagegebers 9 relativ zueinander.

Es wird ein zweiter auf die zweite Betriebsstellung bezogener Istwert Beta 2 ermittelt. Aus einer Differenz von einen in einer ersten Betriebsstellung ermittelten Istwert Beta 1 und Istwert Beta 2 wird ein Korrekturwert Gamma festgelegt. Wird nun der Zylinder in der zweiten Betriebsstellung angetrieben, wird ein Rechner 33 mit dem zuvor ermittelten Korrekturwert Gamma beaufschlagt und korrigiert den tatsächlich ermittelten Istwert während des Betriebes um diesen Korrekturwert Gamma. D. h. mit einem einzigen Drehwinkellagegeber 9 wird sowohl der Istwert des rotierenden Bauteils 1 als auch der Korrekturwert Gamma ermittelt.

Dieser Korrekturwert Gamma kann auch aus den geometrischen Verhältnissen berechnet und ohne Messung durch einen Drehwinkelgeber festgelegt werden.

Es wird also ein vorberechneter Korrekturwert Gamma als "manuell" ermittelte Konstante dem Rechner 33 zugeführt.

Auch ist es möglich für den gesamten Weg zwischen erster und zweiter Betriebsstellung eine Mehrzahl von Korrekturwerten festzulegen. Dazu können beispielsweise entsprechend dem zeitlichen Verlauf der Lageveränderung des Zylinders 1 Korrekturwerte festgelegt werden, d. h. eine Funktion von Korrekturwerten in Abhängigkeit der Zeit.

Auch ist es möglich dem Zylinder 1 einen Positionsgeber zuzuordnen, der eine Lage der Exzenterbuchse 3 und damit der Drehachse des Zylinders bezüglich dem Maschinengestell 6 feststellt. Damit ist es möglich Korrekturwerte in Abhängigkeit einer Lage des Zylinders 1 festzulegen.

Auch ist es möglich die Korrekturwerte in Abhängigkeit von der Zeit oder von der Lage sowohl in diskreten Schritten oder kontinuierlich zu ermitteln.

Unter Stellung des Zylinders ist die Lage der Zylinderdrehachse 2 des Zylinders 1 bezogen auf das Maschinengestell 6 zu verstehen.

Dem Rechner 33 ist ein Leistungsteil 34 zur Ansteuerung eines Antriebsmotors 36 zum Antrieb des Zylinders 1 nachgeschaltet.

### Bezugszeichenliste

- 1: Zylinder
- 2: Zylinderdrehachse
- 3: Exzenterbuchse
- 4: Lager
- 5: Schwenkachse
- 6: Maschinengestell
- 7: -
- 8: -
- 9: Drehwinkellagegeber
- 10: Innenring
- 11: Splint
- 12: -
- 13: Meßscheibe, Rotor
- 14: Außenring, Referenzelement
- 15: Scheibe, Stator
- 16: -
- 17: Führungsmittel
- 18 bis 29: frei
- 30: Haltearm
- 31: Schwenkachse
- 32: Ausnehmung
- 33: Rechner
- 34: Leistungsteil
- 35: -
- 36: Antriebsmotor

- 2': Zylinderdrehachse, abgeschwenkte Stellung

- M: Motor

- e: Exzentrizität
- s: Kreissegmentbogen

- Alpha: Winkel
- Beta: Schwenkwinkel
- Gamma: Korrekturwert

- Beta 1: Istwert, ermittelt
- Beta 2: Istwert, bezogener

## Patentansprüche

1. Verfahren zur Ermittlung einer Drehwinkellage eines ortsveränderbaren rotierenden Bauteiles (1) einer Druckmaschine mittels eines Drehwinkellagegebers (9), **dadurch gekennzeichnet, daß** in einer Referenzstellung eine erste Drehwinkellage des Bauteils (1) ermittelt wird und daß mindestens in einer zweiten Stellung des Bauteils (1) eine zweite Drehwinkellage des Bauteils (1) ermittelt wird und eine Differenz aus erster und zweiter Drehwinkellage als Kompensationswert zur Bestimmung einer Istwinkellage des rotierenden Bauteils in der zweiten Stellung verwendet wird.

2. Verfahren nach Anspruch 1, **dadurch gekennzeichnet, daß** der Kompensationswert mittels des Drehwinkellagegebers (9) ermittelt wird.

3. Verfahren nach Anspruch 1, **dadurch gekennzeichnet, daß** der Kompensationswert aus geometrischen Verhältnissen berechnet wird.

4. Verfahren nach Anspruch 1, **dadurch gekennzeichnet, daß** eine Mehrzahl von Kompensationswerten festgelegt wird.

5. Verfahren nach Anspruch 1, **dadurch gekennzeichnet, daß** die Kompensationswerte in Abhängigkeit von einem zeitlichen Verlauf der Veränderung der Lage des rotierenden Bauteils (1) festgelegt werden.

6. Verfahren nach Anspruch 1, **dadurch gekennzeichnet, daß** dem rotierenden Bauteil (1) ein Lagegeber zugeordnet wird und die Kompensationswerte in Abhängigkeit von einer Lage des rotierenden Bauteils festgelegt werden.

7. Verfahren nach Anspruch 1, **dadurch gekennzeichnet, daß** das rotierende Bauteil (1) als Walze oder Zylinder ausgebildet ist.

8. Verfahren nach Anspruch 1, **dadurch gekennzeichnet, daß** das rotierende Bauteil (1) in Exzenterbuchsen (3) Lageveränderbar gelagert wird.

## Claims

1. Method of determining a rotational angle position of a variable-position rotating component (1) in a printing machine by means of a rotational angle position transmitter (9), **characterized in that** in a reference position, a first rotational angle position of the component (1) is determined, and **in that** at least in a second position of the component (1), a second rotational angle position of the component (1) is determined, and a difference between the first and second rotational angle positions is used as a compensation value for determining an actual angular position of the rotating component in the second position.

2. Method according to Claim 1, **characterized in that** the compensation value is determined by means of the rotational angle position transmitter (9).

3. Method according to Claim 1, **characterized in that** the compensation value is calculated from geometric relationships.

4. Method according to Claim 1, **characterized in that** a plurality of compensation values is defined.

5. Method according to Claim 1, **characterized in that** the compensation values are defined on the basis of a variation over time of the change in position of the rotating component (1).

6. Method according to Claim 1, **characterized in that** a position transmitter is assigned to the rotating component (1), and the compensation values are defined on the basis of a position of the rotating component.

7. Method according to Claim 1, **characterized in that** the rotating component (1) is constructed as a roll or cylinder.

8. Method according to Claim 1, **characterized in that** the rotating component (1) is mounted in eccentric bushes (3) such that its position can be changed.

## Revendications

1. Procédé de détermination d'une position d'angle de rotation d'un composant (1), tournant avec une variation de positions, d'une machine à imprimer à l'aide d'un capteur de position d'angle de rotation (9), **caractérisé en ce que**, dans une position de référence, une première position d'angle de rotation du composant (1) est déterminée, et en **en ce que**, au moins dans une deuxième position d'angle de roation du composant (1), une deuxième position d'angle de rotation du composant (1) est déterminée et une différence, entre la première et la deuxième positions d'angle de rotation est utilisée comme valeur de compensation pour déterminer une position d'angle réelle du composant rotatif dans la deuxième position.

2. Procédé selon la revendication 1, **caractérisé en ce que** la valeur de compensation est déterminée à l'aide du capteur de position d'angle de rotation (9).

3. Procédé selon la revendication 1, **caractérisé en ce que** la valeur de compensation est déterminée à partir de conditions géométriques.

4. Procédé selon la revendication 1, **caractérisé en ce qu'**une pluralité de valeurs de compensation est fixée.

5. Procédé selon la revendication 1, **caractérisé en ce que** les valeurs de compensation sont fixées en fonction d'une allure temporelle de la fluctuation de la position du composant rotatif (1).

6. Procédé selon la revendication 1, **caractérisé en ce que** l'on associe au composant rotatif (1) un capteur de position et les valeurs de compensation étant fixées en fonction d'une position du composant rotatif.

7. Procédé selon la revendication 1, **caractérisé en ce que** le composant rotatif (1) est réalisé sous la forme de rouleau ou de cylindre.

8. Procédé selon la revendication 1, **caractérisé en ce que** le composant rotatif (1) est monté, d'une façon permettant une modification de position, dans des douil3es ou coussinets extentriques (3).
